# EUROPÄISCHE PATENTSCHRIFT

(11) **EP 0 512 460 B1**
(45) Veröffentlichungstag und Bekanntmachung des Hinweises auf die Patenterteilung: **27.11.1996**
(21) Anmeldenummer: 92107513.1
(22) Anmeldetag: 04.05.1992
(51) Int. Cl.: E01D 19/06

(54) **Schalldämmende Überbrückungskonstruktion für Dehnungsfugen**
Sound damping bridging device for dilatation joints
Dispositif de recouvrement de joint de dilatation isolant acoustiquement

(30) Priorität: 03.05.1991 DE 4114507
(43) Veröffentlichungstag der Anmeldung: 11.11.1992
(73) Patentinhaber: CHEMWELL CHEMIE GmbH, D-80807 München (DE)
(72) Erfinder: Erlmeier, Robert, Dr., W-8000 München 40 (DE)
(74) Vertreter: Klunker . Schmitt-Nilson . Hirsch

(56) Entgegenhaltungen:
- EP-A- 0 100 208
- EP-A- 0 194 567
- DE-A- 3 626 367
- DE-B- 2 834 361
- FR-A- 1 503 610
- FR-A- 2 308 747
- GB-A- 1 350 903

## Beschreibung

Überbrückungskonstruktionen von Dehnungsfugen in Brücken, Park-decks und dergleichen Bauwerken verursachen durch den Abrollvorgang von Fahrzeugreifen Schallemissionen, die ihrer Intensität und Frequenzverteilung nach häufig eine starke Lärmbelästigung für die Anwohner solcher Bauwerke darstellen.

Die meisten Überbrückungskonstruktionen bestehen nach dem Stand der Technik aus zwei, quer zur Fahrbahnlängsrichtung verlaufenden metallischen Randprofilen und ggf. einer beliebigen Anzahl dazwischen liegender, parallel verlaufender metallischer Mittelprofile, wobei der durch die Randprofile bzw. durch ein Randprofil und ein Mittelprofil gebildete Spalt mittels eines unterhalb der Profiloberkanten angeordneten Dehnungsstreifens aus elastisch nachgiebigem Werkstoff abgedichtet ist, so daß solche Überbrückungskonstruktionen mindestens einen quer zur Fahrbahnlängsrichtung verlaufenden, oben offenen Kanal aufweisen, der seitlich durch die vertikalen Flächen der metallischen Profile und unten durch den Dehnungsstreifen aus elastisch nachgiebigem Werkstoff begrenzt wird.

Diese, in folgenden als Fugenkanal bezeichnete, oben offene Fuge, kann je nach Ausformung der seitlichen Profile und des Dehnungsstreifens unterschiedliche Querschnitte aufweisen. Da die Dehnungsstreifen jedoch in der Praxis in der ganz überwiegenden Zahl der Fälle näherungsweise V-förmige Querschnitte aufweisen (DE-PS 28 08 386, DE-AS 29 52 613, DE-OS 30 47 904, DE-PS 31 16 429, DE-PS 32 28 315, DE-OS 38 02 217 oder DE-OS 38 11 219), besitzen die meisten Fugenkanäle mehr oder minder unregelmäßige fünfeckige Querschnitte, selbst wenn der Dehungsstreifen komplizierter aufgebaut ist (DE-OS 18 00 775).

Nach dem gegenwärtigen Stand der Erkenntnisse ist dieser offene Fugenkanal die Hauptursache für die Schallemission von Überbrückungskonstruktionen für Dehnungsfugen, wobei bekannt ist, daß die Schallemission auch bei absolut höhengleichen Metallprofilen auftritt und durch die Beschichtung der horizontalen Oberflächen der Metallprofile allein nicht nennenswert vermindert wird. Es ist weiterhin bekannt, daß die Art der Verankerung der metallischen Randprofile in den Dehnungsfugenrändern keinen wesentlichen Einfluß auf die Schallemission hat. Desgleichen führen stufenlose Überbrückungsvorrichtungen in Form fahrbahnebener Dichtkörper gemäß DE-PS 28 34 361, DE-PS 35 08 010, DE-PS 36 22 253, US-PS 4,007,994 etc. nicht zu einer Herabsetzung der Schallemission, während Abdeckungen aus starren Werkstoffen gemäß DE-PS 30 15 011, DE-PS 38 11 082, DE-PS 38 26 514 etc. häufig sogar die entgegengesetzte Wirkung haben.

Es hat daher in der Praxis nicht an Versuchen gefehlt, die Schallemission bei Überbrückungskonstruktionen für Dehnungsfugen in Brücken, Parkdecks und dergleichen Bauwerken durch Sekundärmaßnahmen zu reduzieren bzw. zu eliminieren, angefangen vom einfachen Ausfüllen des Fugenkanales mit losen Granulaten, über das vollflächige Vergießen mit bituminösen Baustoffen und das Überkleben des Fugenkanals mit bahnförmigen Elastomermaterialien in einer auf die Schwarzdecke übergreifenden Weise, bis hin zum fahrbahnebenen Ausgießen des Fugenkanals mit Polyurethanschaum, Silikon- oder Polysulfiddichtmassen.

Alle diese Versuche zur Herabsetzung bzw. Eliminierung der Schallemission von Überbrückungskonstruktionen für Dehnungsfugen führten zu keinem nachhaltigen Erfolg. Lose Schüttungen wandern bei der üblichen Neigung von Dehnungsfugen quer zur Fahrtrichtung schnell aus dem Fugenkanal aus und lagern sich im Bereich des Schrammbords ab.

Den Fugenkanal überbrückende bituminöse Vergüsse reißen bei der funktionsbedingten Bewegung der Dehnungsfuge und brechen allmählich aus. Überlappend verklebte Gummibahnen lösen sich klebtechnisch bedingt oder infolge von Sekundäreinwirkungen, wie Beschädigungen durch Schneepflüge und Streusalzeinwirkung. Polyurethanschäume sind zu wenig stabil, während Silikon- und Polysulfiddichtmassen entweder eine zu geringe Haftung oder eine zu geringe Rückstellfähigkeit besitzen, so daß sie bei der Erweiterung der Dehnungsfuge von den vertikalen Flanken der Profile abreißen und bei der Verengung der Dehungsfuge wegen ihrer zu geringen Kompressibilität unregelmäßig aufgefaltet werden.

Aufgrund der Entwicklungsarbeiten, die zu der Erfindung geführt haben, ist es für die Reduzierung der Schallemission bei Überbrückungskonstruktionen für Dehnungsfugen von Bedeutung, daß der Fugenkanal in einer solchen Weise mit einem rückstellfähigen Elastomersystem ausgefüllt wird, daß die funktionsbedingte Volumenänderung des Fugenkanals weitgehend kompensiert wird, damit sich die Zug- und Druckkräfte an den Grenzflächen zwischen den metallischen Profilen und dem den Fugenkanal ausfüllenden rückstellfähigen Elastomersystem in Grenzen halten und auf der Fahrbahnoberfläche keine zu einer Schallemission Veranlassung gebenden Verfornungen auftreten.

Als für diese Zwecke ungeeignet haben sich Fugenkanalfüllungen unter Verwendung von Dehnungsfugen-Dichtungen aus Zellkautschuk mit rundem oder halbrundem Querschnitt erwiesen, wie sie in Form von geschlossenzelligen Polyethylenen nach dem Stand der Technik im Hoch- und Tiefbau zum Hinterfüttern von Fugen hinter Fugenkitten verwendet werden. Die Kompressibilität derartiger Zellkautschukschnüre ist zu gering, um als Bestandteil einer dauerelastischen Fugnefüllung die Volumenänderungen in dem Fugenkanal näherungsweise zu kompensieren, so daß an der Oberfläche dieser Vollprofile so hohe Kräfte auftreten, daß die Adhäsion nicht ausreicht, um den Verbund mit einem dauerelastischen Substrat auf Dauer aufrecht zu erhalten.

Es wurde nun gefunden, daß die Schallemission bei Überbrückungskonstruktionen für Dehnungsfugen dadurch entscheidend reduziert werden kann, daß der Fugenkanal ganz oder teilweise mit einem rückstellfähigen Elastomersystem bündig ausgefüllt wird, bestehend aus einer dauerelastischen Vergußmasse, in die in Fugenkanallängsrichtung verlaufende, hohlraumbildende Strukturschaumprofile mit geschlossenzelliger bzw. partiell geschlossenzelliger Struktur eingebettet sind, welche zum Druckausgleich bei Formänderung eine oder mehrere, vorzugsweise am Ende angeordnete Öffnungen aufweisen.

Werden die hohlraumbildenden Strukturschaumprofile in Mittelstellung der Fugenkanäle unter Vorspannung so eingegossen, daß ihr innerer horizontaler Durchmesser in einer dieser Mittelstellung entsprechenden Weise verkleinert ist, dann werden die Volumenänderungen infolge der Verbreiterung bzw. Verengung des Fugenkanals bei richtiger Abstimmung zwischen Profil und Spaltänderung soweit kompensiert, daß die Verformungen der darüberliegenden dauerelastischen Vergußmasse so gering sind, daß daraus keine störende Schallemission mehr herrührt.

Der Verbund zwischen dem rückstellfähigen Elastomersystem und den angrenzenden metallischen Profilen muß trotz der Wechselbeanspruchung durch das häufige Überrollen mit unterschiedlichen Radlasten für einen für Verschleißteile im Straßenbau üblichen Zeitraum erhalten bleiben. Dies wird erfindungsgemäß dadurch erreicht, daß einerseits das rückstellfähige Elastomersystem zur senkrechten Achse spiegelbildlich aufgebaut ist, um eine symetrische Krafteinleitung sicher zu stellen, und daß andererseits das rückstellfähige Elastomersystem so ausgebildet ist, daß die dauerelastische Vergußmasse die angrenzenden, horizontalen Oberflächen der metallischen Profile zumindest teilweise überdeckt, um die mechanische Beanspruchung des Elastomersystems im Bereich der Profilvorderkanten herabzusetzen, wobei der elastische Verguß fallweise in einer, die Profilvorderkanten überdeckenden Weise, durch Einlagen aus Metall, Kunststoff, Glas etc. in Form von Matten, Rovings oder Gewebe verstärkt wird.

Gegenstand der vorliegenden Erfindung ist eine schalldämmende Überbrückungskonstruktion für Dehnungsfugen, bei welcher der von den metallischen Randprofilen bzw. von einem Randprofil und einem metallischen Mittelprofil bzw. zwei metallischen Mittelprofilen sowie einem Dehnungsstreifen aus nachgiebig elastischem Werkstoff gebildete, nach oben offene Fugenkanal mit einem rückstellfähigen Elastomersystem ganz oder teilweise ausgefüllt ist, dadurch gekennzeichnet, daß dieses Elastomersystem aus einer dauerelastischen Vergußmasse besteht, in die ein oder mehrere, in Kanallängsrichtung verlaufende, mindestens eine Öffnung zur Umgebung aufweisende, hohlraumbildende Strukturschaumprofile so eingebettet sind, daß die Vergußmasse zumindest teilweise über die angrenzenden Oberseiten der metallischen Profile reicht.

Hohlraumbildende Strukturschaumprofile im Sinne der vorliegenden Erfindung bestehen aus Naturkautschuk, Ethylen-Propylen-Kautschuk, Acryl-Nitril-Kautschuk, Chloropren, Silikon oder deren Mischpolymerisaten, wie sie unter dem Oberbegriff "Moosgummi" in Form von Zellkautschuk, Zelloolyethylen etc. im Handel sind. Die erfindungsgemäßen Schaumstoffhohlraumprofile können in Abhängigkeit vom jeweiligen Querschnitt des Fugenkanals beliebige Querschnitte aufweisen, besitzen jedoch vorzugszweise einen derartigen Querschnitt, daß sich ihre Oberseite bei sich erweiternder Dehnungsfuge mindestens bereichsweise anhebt und bei sich verengender Dehnungsfuge absenkt, also die Formänderung des Hohlraumprofils so stattfindet, daß die Volumenänderung im darüber befindlichen, mit Vergußmasse ausgefüllten Fugenkanal im wesentlichen kompensiert wird. Besonders bevorzugt haben die Schaumstoffhohlraumprofile einen Querschnitt gemäß Figur 1 oder 2 mit einer konkaven (9) oder polykonkaven (10) Oberseite und einer konvexen (11) ober bikonkaven (12) Unterseite oder sind Bündel aus einzelnen Moosgummischläuchen mit rundem oder polygonem Querschnitt, vorzugsweise unterschiedlichen Durchmessers und unterschledlicher Wandstärke, vorgesehen. Die hohl-raumbildenden Strukturschaumprofile bzw. Strukturschaumprofilsysteme können untereinander mittels Klebstoffen fixiert und ggf. an ihrer. Oberfläche mit einem polymeren Haftvermittler versehen sein, um eine optimale Adhäsion zwischen diesen Profilen und der sie umgebenden dauerelastischen Vergußmasse sicher zu stellen. Vorzugsweise haben die Schaumstoffhohlprofile an beiden Endseiten offene Enden, wie sie durch Abschneiden entstehen. Günstige spezifische Gewichte der Schaumstoffhohlprofile liegen im Bereich 0,2 bis 0,8 g/ml, vorzugsweise 0,4 bis 0,6 g/ml.

Ein besonders geeigneter Haftvermittler für die Struckturschaumprofile ist ein hochflexibles Polyaddukt eines nierdermolekularen, bifunktionellen Epoxids und eines hydroxylgruppenhaltigen, aliphatischen Polymercaptanharzes.

Das rückstellfähige Elastomersystem kann über die horizontalen Oberflächen der metallischen Profile hinausgehend einen Teil des angrenzenden Betons oder Polymerbetons (13) bzw. der angrenzenden Schwarzdecke überdecken um darunterliegende vertikale Stöße (14) abzudichten. Die dauerelastische Vergußmasse muß daher neben einer guten Metallhaftung auch eine gute Haftung an im Straßen- und Brückenbau verwendeten Polymerbetonen und bituminösen Baustoffen aufweisen, sowie auf den auf Stahlprofilen ggf. vorhandenen Korrosionsschutzbeschichtungen auf Zinkstaubbasis.

Die dauerelastischen Vergußmassen im Sinne der vorliegenden Erfindung können bestehen aus weichmacherfreien kalt- oder warmhärtenden 2-K-Epoxid-Systemen, 2-K-Polyurethan-Systemen oder 2-K Epoxid/Polyurethan-systemen auf der Basis amino- und/oder polyaminoamidfunktioneller Härter, die in der Harzkomponente flüssige blockierte Isocyanatprepolymere und/oder flüssige elastomermodifizierte Epoxide sowie in der Härterkomponente fallweise flüssige animofunktionelle Kautschuke enthalten. Diese Polymersysteme können darüberhinaus Beschleuniger nach dem Stand der Technik, insbesondere mercaptofunktionelle Beschleuniger, enthalten.

Als elastomermodifizierte Epoxide im Sinne der vorliegenden Erfindung sind flüssige Epoxide mit einer mittleren Funktionalität von mindestens zwei und einem Elastomergehalt von 10 - 50 m.-%, vorzugsweise mit einem solchen von 20 - 40 m.-%, zu verstehen. Die Epoxidgruppen können endständig und/oder in der Seitenkette des Moleküls angeordnet sein. Der elastomere Strukturanteil dieser flexibilisierten Epoxide besteht aus Polyenen, Dienmischpolymeren und Polyurethanen, vorzugsweise aus Polybutadien, Butadien-Styrol- oder Butadien-Acrylnitril-Mischpolymeren.

Unter aminofunktionellen Kautschuken sind flüssige Polyene oder Dienmischpolymere mit mindestens 2 primären oder sekundären Aminogruppen im mittleren Molekül, vorzugsweise aminofunktionelle Polybutadiene, Butadien-Styrol- oder Butadien-Acrylnitril-Mischpolymere zu verstehen. Die Aminogruppen können endständig und/oder in der Seitenkette des Moleküls angeordnet sein. Der Gehalt derartiger aminofunktioneller Kautschuke an den erfindungsgemäßen dauerelastischen Vergußmassen ist auf maximal 20 m.-% begrenzt.

Unter mercaptofunktionellen Beschleunigern sind vorzugsweise hydroxylgruppenhaltige aliphatische Polymercaptane mit einer Funktionalität von mindestens 3 zu verstehen, wie sie zum Beispiel unter der Bezeichnung Capcure und Umbrelink im Handel sind. Die Konzentration solcher mercaptofunktioneller Beschleuniger beträgt bei der erfindungsgemäßen dauerelastischen Vergußmasse maximal 20 m.-% und bleibt bei der stöchiometrischen Berechnung des Harz/Härter-Systems außer Ansatz. Größere Beschleunigerkonzentrationen führen zu einem überproportionalen Abfall der mechanischen Eigenschaften des dauerelastischen Vergusses im Vergleich zu der damit verbundenen Erhöhung der Elastizität. Enthält die Harzkomponente neben elastifizierten Epoxiden blokkierte Isocyanatprepolymere, ist der Gehalt an Polymercaptanharzen an der dauerelastischen Vergußmasse auf 10m.-% beschränkt.

Die dauerelastische Vergußmasse kann zur Erhöhung der Konsistenz Stellmittel enthalten in einer Menge von maximal 5 Teilen bezogen auf 100 Teile Harz plus Härter, vorzugsweise in einer Menge von 1 bis 3 Teilen, damit diese bei ihrer Einbringung wegen des üblicherweise in Fugenlängsrichtung vorliegenden Gefälles nicht abläuft. Als Stellmittel werden faserförmige Produkte mit einer Faserlänge von 1 - 10 mm eingesetzt, in Form von Mineral-, Kunststoff- oder Metallfasern, ggf. in Verbindung mit Thixotropiermitteln nach dem Stand der Technik.

Der Aufbau und die Konfiguration der erfindungsgemäßen Dehnungsfugen-Überbrückungskonstruktion wird nachfolgend anhand von zwei bevorzugten, zeichnerisch dargestellten Ausführungsbeispielen noch näher erläutert. Es zeigt:
Figur 1:
   eine erste Ausführungsform einer Dehnungsfugen-Überbrückungskonstruktion im Schnitt rechtwinklig zur Erstreckungsrichtung der Dehnungsfuge;
Figur 2:
   eine zweite Ausführungsform der Dehnungsfugen-Überbrücklungskonstruktion im Schnitt wie Figur 1.
Figur 3:
   eine dritte Ausführungsform der Dehnungsfugen-Überbrückungskonstruktion im Schnitt wie Figur 1.

Mit 20 ist eine Fahrbahn-Tragkonstruktion bezeichnet, auf der bis zu einem gewissen Abstand von ihrem Ende eine Fahrbahndecke 22 aufgebracht ist. In dem sich so ergebenden, stufenartigen Raum ist ein metallisches Randprofil 1, von unten her und von der Fabrbahndecke 22 zugewandten Seite her und von etwa der Hälfte seiner Oberseite her eingebettet in Polymerbeton, angeordnet. Rechts in Figur 1 ist an metallisches Mittelprofil 2 dargestellt. Nicht eingezeichnet ist die Auflagerung der Unterseite der Fahrbahn-Tragkonstruktion 20 und der Unterseite des Mittelprofils 2 auf Gleit- oder Rollenlagern. Zwischen der in Figur 1 nach rechts weisenden Seite des Randprofils 1 und der in Figur 1 nach links weisenden Seite des Mittelprofils 2 befindet sich eine Dehnungsfuge mit einem Fugenkanal 4. Ein Dehnungsstreifen 3 aus nachgiebig elastischem Werkstoff, vorzugsweise einem Kautschukwerkstoff bzw. Gummiwerkstoff, ist mit seinen verdickten Längsrändern in entsprechende, hinterschnittene Ausnehmungen im Randprofil 1 und im Mittelprofil 2 ein gefädelt. Der Dehnungsstreifen 3 hat bei der Ausführungsform gemäß Figur 1 eine nach unten ausgestülpte, im wesentlichen V-förmige und unten abgerundete Gestalt.

Oberhalb des Dehnungsstreifens 3 ist in dem Fugenkanal 4 ein Hohlprofil 6 mit Vorspannung zwischen dem Randprofil 1 und dem Mittelprofil 2 eingebaut. Das Hohlprofil 6 hat im wesentlichen eine fünfeckige, zur vertikalen Mittelebene symmetrische Gestalt, wobei zwei Ecken an dem Randprofil 1 bzw. dem Mittelprofil 2 anliegen, die untere, mittige "Ecke" abgerundet ist, die beiden oberen Ecken ein Stück seitlich beabstandet von dem Randprofil 1 bzw. dem Mittelprofil 2 liegen, und der zwischen diesen beiden Ecken befindliche Bereich der Oberseite des Hohlraumprofils 6 leicht nach unten gewölbt konkav ist. Die an die beiden seitlichen Ecken nach unten anschließenden Bereiche liegen jeweils für ein Stück an dem Dehnungsstreifen 3 an.

Eine dauerelastische Vergußmasse 5 ist von oben her in den Raum oberhalb des Hohlprofils 6 und hinunterreichend zwischen dem Hohlprofil 6 und dem Randprofil 1 bzw. dem Mittelprofil 2 bis hin zu den beiden seitlichen Ecken des Hohlprofils 6 und überdeckend etwa die Hälfte des Randprofils 1 und die Oberseite des Mittelprofils 2 eingebracht bzw. aufgebracht. Mit 8 ist beispielsweise ein Einlagengewebe in der Vergußmasse 5 bezeichnet. Es versteht sich, daß die Oberseite der Vergußmasse 5 mit der Oberseite des in Figur 1 links angrenzenden Polymerbetons und mit der Oberseite der Fahrbahndecke mindestens im wesentlichen fluchtet. Die Grenzfläche zwischen der Vergußmasse 5 und dem Polymerbeton 13 liegt in der in Figur 1 gezeichneten Weise schräg.

Wenn sich der Fugenkanal 4 bei ansteigender Umgebungstemperatur entsprechend dem unteren Doppelpfeil in Figur 1 verengt, wird das Hohlprofil 6 in Figur 1 von links und rechts her stärker zusammengedrückt; die konkave Oberseite 9 des Hohlprofils 6 wölbt sich stärker nach unten aus. Der mit der Vergußmasse 5 gefüllte Raum oberhalb der Oberseite 9 des Hohlprofils 6 nimmt insbesondere im mittleren Bereich an Höhe zu, so daß zusätzliches Volumen zur Aufnahme der von den Seiten her zusammengeschobenen Vergußmasse 5 entsteht.

Diese Vorgänge spielen sich in umgekehrter Richtung ab, wenn sich der Fugenkanal 4 bei sinkender Umgebungstemperatur erweitert.

Die Ausführungsform gemäß Figur 2 unterscheidet sich von der Ausführungsform gemäß Figur 1 in erster Linie durch die Gestalt des Dehnungsstreifens 3 und die Gestalt des Hohlprofils 6. Der Dehnungsstreifen 3 hat eine stärker ausgeprägt V-förmige Gestalt mit einer unteren, waagerechten Begradigung und leicht nach innen gewölbten, beidseitigen Hauptbereichen. Bei dem Hohlprofil 6 ist die untere Ecke weiter nach unten geführt und nicht mehr abgerundet. Die Oberseite des Hohlprofils 6 weist nebeneinander zwei konkave Bereiche auf.

Außerdem ist die Vergußmasse 5 über das Randprofil 1 hinaus bis etwa in die Mitte der Oberseite des Polymerbetons 13 geführt.

Die Ausführungsform gemäß Figur 3 unterscheidet sich von der Ausführungsform gemäß Figur 1 im wesentlichen dadurch, daß der Polymerbeton 13 die gesamte Oberseite 7 des Randprofils 1 bedeckt und daß die wesentlich schräger verlaufende Grenzfläche 24 zwischen der Vergußmasse 5 und dem Polymerbeton unten bereits von der fugenkanalseitigen, oberen Ecke des Randprofils 1 aus losgeht.

Alternativ ist es bei allen Ausführungsformen möglich, daß der Polymerbeton 13 die Oberseite 7 des Randprofils 1 mit einer zu der Oberseite 7 des Randprofils 1 im wesentlichen parallelen Oberseite vollständig bedeckt und daß darüber der über das Randprofil 1 reichende Bereich der Vergußmasse 5 kommt.

Abschließend wird darauf hingewiesen, daß es nicht unbedingt erforderlich ist, das Randprofil 1 in der beschriebenen Weise in Polymerbeton 13 einzubetten. Vielmehr kann das Randprofil 1 auch auf andere Weise mit dem zugeordneten Bauwerk verbunden sein, beispielsweise durch Einbettung in den Beton der Fahrbahn-Tragkonstruktion 20.

## Patentansprüche

1. Schalldämmende Überbrückungskonstruktion für Dehnungsfugen in Brücken, Parkdecks und dergleichen Bauwerken, bei welcher der von den metallischen Randprofilen (1) bzw. von einem metallischen Randprofil und einem metallischen Mittelprofil (2) bzw. von zwei metallischen Mittelprofilen (2) sowie einem Dehnungsstreifen (3) aus nachgiebig elastischem Werkstoff gebildete, nach oben offene Fugenkanal (4) mit einem rückstellfähigen Elastomersystem ganz oder teilweise ausgefüllt ist, dadurch gekennzeichnet, daß dieses Elastomersystem aus einer dauerelastischen Vergußmasse (5) besteht, in die ein oder mehrere, in Kanallängsrichtung verlaufende, mindestens eine Öffnung zur Umgebung aufweisende, hohlraumbildende Strukturschaumprofile (6) so eingebettet sind, daß die Vergußmasse zumindest teilweise über die angrenzenden Oberseiten (7) der metallischen Profile reicht.

2. Überbrückungskonstruktion nach Anspruch 1, dadurch gekennzeichnet, daß die dauerelastische Vergußmasse in einer die Profilvorderkanten überdeckenden Weise durch Matten, Rovings oder Gewebe (8) aus Metall, Kunststoff oder Glas verstärkt ist.

3. Überbrückungskonstruktion nach einem der vorstehenden Ansprüche, dadurch gekennzeichnet, daß die hohlraumbildenden Strukturschaumprofile Moosgummischläuche aus Naturkautschuk, Ethylen-Propylen-Kautschuk, Acryl-Nitril-Kautschuk, Chloropren, Silikon oder deren Mischpolymerisaten sind.

4. Überbrückungskonstruktion nach einem der vorstehenden Ansprüche, dadurch gekennzeichnet, daß die hohlraumbildenden Schaumstoffprofile ein spezifisches Gewicht von 0,2 - 0,8 g/ml, vorzugsweise ein solches von 0,4 - 0,6 g/ml, aufweisen.

5. Überbrückungskonstrucktion nach einem der vorstehenden Ansprüche, dadurch gekennzeichnet, daß die hohlraumbildenden Strukturschaumprofile eine konkave (9) bzw. polykonkave (10) Oberseite und eine konvexe (11) oder bikonkave (12) Unterseite aufweisen.

6. Überbrückungskonstruktion nach einem der vorstehenden Ansprüche, dadurch gekennzeichnet, daß die hohlraumbildenden Strukturschaumprofile Bündel aus einzelnen Moosgummischläuchen mit rundem oder polygonem Querschnitt, vorzugsweise unterschiedlichen Durchmessers und unterschiedlicher Wandstärke, darstellen

7. Überbrückungskonstruktion nach einem der vorstehenden Ansprüche, dadurch gekennzeichnet, daß die dauerelastische Vergußmasse aus einem kalt- oder warmhärtenden 2-K-Epoxid-, 2-K-Polyurethan- oder 2-K-Epoxid/Polyurethan-System auf der Basis amino und/oder polyaminoamidfunktioneller Härter besteht.

8. Überbrückungskonstruktion nach einem der vorstehenden Ansprüche, dadurch gekennzeichnet, daß die Harzkomponente der dauerelastischen Vergußmasse blockierte Isocyanatprepolymeren und/oder elastomermodifizierie Epoxide enthält.

9. Überbrückungskonstruktion nach einem der vorstehenden Ansprüche, dadurch gekennzeichnet, daß die Härterkomponente der dauereastischen Vergußmasse aminofunktionelle flüssige Kautschuke enthält.

10. Überbrückungskonstruktion nach einem der vorstehenden Ansprüche, dadurch gekennzeichnet, daß die Härterkomponente der dauerelastischen Vergußmasse ein hydroxylgruppenhaltiges, aliphatisches Polymercaptanharz als Beschleuniger enthält.

11. Überbrückungskonstruktion nach einem der vorstehenden Ansprüche, dadurch gekennzeichnet, daß die hohlraumbildenden Strukturschaumprofile mit einem polymeren Haftvermittler versehen sind.

12. Überbrückungskonstruktion nach Anspruch 11, dadurch gekennzeichnet, daß der Haftvermittler aus einem hochflexiblen Polyaddukt eines niedermolekularen bifunktionellen Epoxids und eines hydroxylgruppenhaltigen, aliphatischen Polymercaptanharzes besteht.

## Claims

1. A sound damping bridging construction for expansion joints in bridges, parking decks and the like buidling structures, in which the upwardly open joint channel (4), which is constituted by metallic edge profile members (1) or a metallic edge profile member and a metallic centre profile member (2) or two metallic centre profile members (2) and an expansion strip (3) of resiliently elastic material, is filled completely or in part with a recoverable elastomer system,
characterized in that said elastomer system consists of a permanent-elastic casting compound (5) in which one or more cavity-forming structural foam profile members (6) extending in the longitudinal direction of the channel and having at least one opening toward the environment are embedded in such a manner that the casting compound extends at least in part beyond the adjacent top sides (7) of the metallic profile members.

2. A bridging construction according to claim 1,
characterized in that the permanent-elastic casting compound is reinforced, in a manner covering the profile member front edges, by mats, rovings or fabrics (8) of metal, plastics or glass.

3. A bridging construction according to any one of the preceding claims,
characterized in that the cavity-forming structural foam profile members are cellular rubber hoses of natural caoutchouc, ethylene propylene caoutchouc, acrylonitrile caoutchouc, chloroprene, silicone or copolymers thereof.

4. A bridging construction according to any one of the preceding claims,
characterized in that the cavity-forming foam profile members have a specific weight of from 0.2 to 0.8 g/ml, preferably from 0.4 to 0.6 g/ml.

5. A bridging construction according to any one of the preceding claims,
characterized in that the cavity-forming structural foam profile members have a concave (9) or polyconcave (10) top side and a convex (11) or biconcave (12) bottom side, respectively.

6. A bridging construction according to any one of the preceding claims,
characterized in that the cavity-forming structural foam profile members constitute bundles of individual cellular rubber hoses of round or polygonal cross-section, preferably of different diameters and different wall thicknesses.

7. A bridging construction according to any one of the preceding claims,
characterized in that the permanent-elastic casting compound consists of a cold-setting or thermosetting 2-component epoxy, 2 component polyurethane or 2-component epoxy/polyurethane system on the basis of amino- and/or polyaminoamide functional hardeners.

8. A bridging construction according to any one of the preceding claims,
characterized in that the resin component of the permanent-elastic casting compound contains blocked isocyanate prepolymers and/or elastomermodified epoxides.

9. A bridging construction according to any one of the preceding claims,
characterized in that the hardener component of the permanent-elastic casting compound contains amino-functional liquid caoutchoucs.

10. A bridging construction according to any one of the preceding claims,
characterized in that the hardener component of the permanent-elastic casting compound contains a hydroxyl-group-containing aliphatic polymer captan resin as catalyst.

11. A bridging construction according to any one of the preceding claims,
characterized in that the cavity-forming structural foam profile members are provided with a polymeric adhesion promoter.

12. A bridging construction according to claim 11,
characterized in that the adhesion promoter consists of a highly flexible polyadduct of a low-molecular bifunctional epoxide and a hydroxyl-group-containing aliphatic polymer captan resin.

## Revendications

1. Dispositif de recouvrement isolant acoustiquement de joints de dilatation de ponts, de dalles de garages de stationnement et de constructions similaires, dans lequel le canal de joint (4) ouvert vers le haut, formé par les profilés métalliques de bord (1) respectivement par un profilé métallique de bord et un profilé métallique intermédiaire (2) respectivement par deux profilés métalliques intermédiaires (2) ainsi que par une bande de dilatation (3) formée d'un matériau élastique déformable, est complètement ou partiellement rempli d'un système élastomère à reprise de forme, caractérisé en ce que ce système élastomère est composé d'une masse de remplissage (5) à élasticité permanente dans laquelle un ou plusieurs profilés en mousse structurée (6) formant des cavités s'étendant dans la direction longitudinale du canal et présentant au moins une ouverture vers le milieu environnant sont noyés de telle façon que la masse de remplissage s'étende au moins partiellement sur les faces supérieures limitrophes (7) des profilés métalliques.

2. Dispositif de recouvrement selon la revendication 1, caractérisé en ce que la masse de remplissage à élasticité permanente est renforcée de manière à recouvrir les arêtes avant de profilés à l'aide de mats, de mèches ou de toiles (8) en métal, en matière plastique ou en verre.

3. Dispositif de recouvrement selon l'une quelconque des revendications précédentes, caractérisé en ce que les profilés en mousse structurée formant des cavités sont des tuyaux de caoutchouc cellulaire en caoutchouc naturel, en caoutchouc d'éthylène-propylène, en caoutchouc acrylonitrile, en chloroprène en silicone ou en des copolymères de ceux-ci.

4. Dispositif de recouvrement selon l'une quelconque des revendications précédentes, caractérisé en ce que les profilés en mousse formant des cavités présentent une masse volumique de 0,2 - 0,8 g/ml, de préférence de 0,4 - 0,6 g/ml.

5. Dispositif de recouvrement selon l'une quelconque des revendications précédentes, caractérisé en ce que les profilés en mousse structurée formant des cavités présentent une face supérieure concave (9) respectivement polyconcave (10) et une face inférieure convexe (11) ou biconcave (12).

6. Dispositif de recouvrement selon l'une quelconque des revendications précédentes, caractérisé en ce que les profilés en mousse structurée formant des cavités forment des paquets de tuyaux individuels de caoutchouc cellulaire à section ronde ou polygonale, de préférence de diamètres différents et d'épaisseurs de parois différentes.

7. Dispositif de recouvrement selon l'une quelconque des revendications précédentes, caractérisé en ce que la masse de remplissage à élasticité permanente est en un système 2-K-époxy, 2-K-polyuréthanne ou 2-K-époxy/polyuréthanne durcissant à froid ou à chaud à base d'un agent de durcissement à fonctionnalité amino- et/ou polyaminoamide.

8. Dispositif de recouvrement selon l'une quelconque des revendications précédentes, caractérisé en ce que le composant de résine de la masse de remplissage à élasticité permanente contient des prépolymères d'isocyanates bloqués et/ou des époxydes modifiés par un élastomère.

9. Dispositif de recouvrement selon l'une quelconque des revendications précédentes, caractérisé en ce que l'agent de durcissement de la masse de remplissage à élasticité permanente contient des caoutchoucs liquides à fonctionnalité amino.

10. Dispositif de recouvrement selon l'une quelconque des revendications précédentes, caractérisé en ce que l'agent de durcissement de la masse de remplissage à élasticité permanente contient comme accélérateur une résine aliphatique de polymercaptan ayant des groupes hydroxyles.

11. Dispositif de recouvrement selon l'une quelconque des revendications précédentes, caractérisé en ce que les profilés de mousse structurée formant des cavités sont pourvus d'un produit adhésif polymère.

12. Dispositif de recouvrement selon la revendication 11, caractérisé en ce que le produit adhésif est composé d'un polymère d'addition de haute souplesse d'un époxyde de faible poids moléculaire à double fonctionnalité et d'une résine aliphatique de polymercaptan contenant un groupe hydroxyle.
